# FASCICULE DE BREVET EUROPEEN

(11) **EP 1 288 597 B1**
(45) Date de publication et mention de la délivrance du brevet: **06.12.2006**
(21) Numéro de dépôt: 02292103.5
(22) Date de dépôt: 27.08.2002
(51) Int. Cl.: F25D 23/00, F25D 21/14

(54) **Meuble frigorifique**
Kühlmöbel
Refrigerated cabinet

(30) Priorité: 28.08.2001 FR 0111191
(43) Date de publication de la demande: 05.03.2003
(73) Titulaire: Bonnet Névé, 78400 Chatou (FR)
(72) Inventeur: Vasseur, Lionel, 64700 Hendaye (FR); Anin, Marc, 64480 Ustaritz (FR); Clavier, François, 64200 Bassussary (FR); Beauchamp, Philippe, 64990 Mougguerre (FR)
(74) Mandataire: Berger, Helmut

(56) Documents cités:
- EP-A- 0 589 783
- EP-A- 0 722 685
- AT-B- 361 948
- CH-A- 309 138
- DE-A- 2 451 022
- DE-B- 1 303 175
- FR-A- 2 160 257
- FR-A- 2 624 809

## Description

L'invention concerne un meuble frigorifique, selon le préambule de la revendication 1.

Un tel meuble est connu du document EP-A-0 722 685.

Les meubles frigorifiques de ce type qui sont connus, présentent l'inconvénient majeur que le bac est configuré pour transmettre les efforts notamment occasionnée par le poids du toit, de la structure de paroi arrière et des denrées posées sur les étagères, au dispositif de pied du meuble. Par conséquent, le bac doit présenter une structure mécaniquement résistante qui, de ce fait est complexe et encombrante, ce qui a pour inconvénient par exemple, que lors de l'installation des meubles frigorifiques dans les aires de vente, les mises en linière, c'est-à-dire leur alignement et leur mise en hauteur, sont difficiles à réaliser. En effet, cette opération de la mise en hauteur s'opère généralement par réglage des vérins intégrés dans les pieds des meubles. Or, en raison de la conception des meubles, qui vient d'être décrite, les vérins des pieds qui se trouvant sous les meubles, sont difficilement accessibles si bien que les mises en linière sont compliquées à mettre en oeuvre. Les mises en linière des meubles se compliquent, dans ces conditions, encore davantage du fait qu'ils doivent être axialement juxtaposés sans interstices entre eux tout en étant axialement alignés et à la même hauteur.

La présente invention a pour but de proposer une conception de meuble qui permet d'éliminer les inconvénients qui viennent d'être énoncés.

Pour atteindre ce but, le meuble frigorifique selon l'invention présente les caractéristiques définies dans la revendication 1.

Selon une caractéristique préférée de l'invention, ces moyens destinés à éviter la condensation comportent dans la branche de support des pieds des lumières de passage de l'air ambiant pour améliorer l'échange thermique par convection avec l'air ambiant.

Selon encore une autre caractéristique préférée de l'invention, l'organe de réglage en hauteur d'un pied est accessible à travers une fenêtre pratiquée dans le fond du bac du meuble.

Selon encore une autre caractéristique préférée de l'invention, le rapprochement de deux meubles axialement juxtaposés lors de leur mise en linière se fait par un dispositif qui comporte deux axes chacun disposé dans une des extrémités des deux meubles en regard et un élément de traction tel qu'un ruban métallique fixé à un des deux axes et susceptible d'être enroulé autour de l'autre axe par rotation de celui-ci.

L'invention sera mieux comprise et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels:
- la figure 1 est une vue schématique, en perspective, d'un meuble selon l'invention;
- la figure 2 est une vue latérale, à plus grande échelle, de la figure 1;
- la figure 3 est une vue en perspective d'un dispositif de support de pieds, indiqué en III de la figure 2;
- la figure 4 est une vue partielle en direction de la flèche IV de la figure 2 de deux meubles frigorifiques selon l'invention, axialement juxtaposés;
- la figure 5 est une vue en coupe selon la ligne V-V de la figure 4,
- la figure 6 est une vue à plus grande échelle du détail encerclé en VI sur la figure 5, et
- les figures 7 et 8 sont des vues en coupe, illustrant un dispositif d'évacuation de liquide du bac, dans ses positions respectives de fermeture et d'ouverture.

Comme on le voit sur la figure 1, un meuble frigorifique, selon l'invention, comporte essentiellement une partie de toit 1 supportée par une structure de paroi arrière 2 servant également de support d'une pluralité d'étagères ou plateaux 3 d'exposition de denrées, un bac 4 reposant sur des dispositifs de pieds 5, prévus à chaque extrémité du meuble, qui comportent chacun deux pieds 6 par lesquels ils prennent appui sur le sol 7. Selon une caractéristique de l'invention, les dispositifs de pied sont configurés pour supporter directement la structure de paroi arrière 2.

Comme le montre schématiquement la figure 1, le bac 4 loge un dispositif de refroidissement 8 et des ventilateurs 9 destinés à créer un écoulement d'air froid remontant dans la structure de paroi 2 jusqu'à l'avant du toit 1 d'où il sort en 10 pour former devant les plateaux 3 et ainsi devant les denrées, c'est-à-dire à l'avant du meuble, un rideau d'air froid, ce rideau étant repris en bas du meuble, au niveau du bord supérieur de la paroi avant 11 du bac 4 par un dispositif de reprise d'air 12. La circulation de l'air et le rideau d'air à l'avant du meuble sont indiqués par des flèches. On constate encore, qu'une partie de l'air froid passe sur les étagères. Le dispositif de reprise est supporté par la paroi avant 11 du bac 4 par l'intermédiaire d'une pluralité de pièces de support 16 également adaptées pour supporter le bord avant du plateau inférieur d'exposition de denrées. Il est à noter que le dispositif de reprise d'air 12 comporte des ouvertures de reprise horizontales 14 et des ouvertures de reprise verticales 15, dans l'exemple avantageux de la figure 1, mais pourrait aussi ne comporter que des ouvertures de reprise horizontales comme le montre, également à titre d'exemple, la figure 2.

La figure 3 illustre en une vue en perspective la configuration d'un dispositif de pieds 5 selon l'invention. Ce dispositif est essentiellement formé par une pièce 18 en forme d'un L, creux, présentant une section transversale sensiblement rectangulaire. Cette pièce comprend une branche sensiblement horizontale formant une traverse 20 et une branche sensiblement verticale 22 constituant un embout perpendiculaire à la traverse. La branche horizontale sert pour le montage des pieds 6 qui font saillie de la face inférieure plane, horizontale, tandis que la face supérieure 25 est adaptée pour servir de surface d'appui du bac. La branche verticale 22, c'est-à-dire l'embout, est configurée pour supporter un montant 27 porteur de la structure de paroi arrière 2. Ce montant sera emmanché sur l'embout 20.

Etant donné que le dispositif de pieds 5 est par son embout 22 en contact avec un montant 27 de la paroi arrière 2 du meuble, à travers laquelle passe la circulation d'air froid, il existe le risque que la température de la pièce 18 devient trop faible et provoque une condensation de l'humidité contenue dans l'air ambiant. L'invention prévoit des moyens qui évitent une telle condensation.

A cette fin, une barrière thermique est disposée dans la branche verticale 22. Cette barrière est réalisée sous forme d'un insert 28 en un matériau thermiquement isolant, tel que du polystyrène qui est placé à l'intérieur de cette branche. De plus, on a prévu dans la branche horizontale formant traverse 20 une pluralité de lumières 29 à travers lequel l'air ambiant peut passer pour assurer, par un effet de convection, un échange thermique assurant le maintien de la température en au-dessus du seuil de la condensation. Ces lumières 29 sont dimensionnées et réparties dans la traverse de façon que l'effet d'échange thermique soit optimal, sans pour autant affaiblir trop, mécaniquement, cette pièce destinée à transmettre les efforts de la paroi arrière 2 au pieds 6.

Le fait que les efforts mécaniques sont transmis directement de la paroi arrière aux dispositifs de pied 5 présente de multiples avantages dont certains seront maintenant décrits ci-après.

Cette particularité de l'invention permet la réalisation d'un concept d'un réglage en hauteur des pieds 6, qui est particulièrement avantageux. Comme le montre notamment la figure 2, un pied selon l'invention comporte essentiellement un organe 31 d'appui sur le sol dont la face arrière porte une tige filetée 32 qui coopère avec un écrou approprié 33 qui est monté fixe dans la traverse 5. L'extrémité arrière libre 34 de la tige filetée 32 est accessible à travers une lumière 35 pratiquée dans la paroi de fond 36 du bac et de trous 35' dans la traverse. L'extrémité 34 présente une empreinte par exemple hexagonale pouvant recevoir une clé de forme complémentaire 38. L'extrémité de la clé indiquée en 37 peut être introduite dans l'empreinte de façon que la tige 32 puisse être entraînée en rotation à l'aide de la clé de l'intérieur du bac. La tige est ainsi aisément accessible. Cette rotation relative de la tige dans l'écrou 33 provoque bien entendu un déplacement en hauteur de l'organe d'appui 31.

Il est à noter que l'accès aisé à la tige filetée 32 de l'intérieur du bac est devenu possible parce que ce bac est désencombré du fait qu'il n'a plus à transmettre des efforts mécaniques de la paroi arrière du meuble qui supporte le poids et les denrées par l'intermédiaire des plateaux, comme dans le cas des meubles frigorifiques classiques.

Un autre avantage procuré par le transfert direct des efforts mécaniques de la structure de paroi arrière aux dispositifs de pied 5, réside dans la possibilité de simplifier l'opération du rapprochement de deux meubles frigorifiques axialement alignés, tels que montrés sur la figure 4, à l'aide d'un dispositif d'une structure simple, d'un accès facile et d'un maniement aisé. Ce dispositif sera décrit en se référant aux figures 4 à 6. Il porte la référence générale 40 et comporte essentiellement deux axes 42, 43 chacun monté rotatif dans la traverse d'un des deux meubles.

Ainsi, l'axe 43 fait partie de la traverse 18 du meuble A tandis que l'axe 42 appartient à la traverse 18 du meuble B. Ce dispositif 40 comporte en outre un ruban 45, notamment métallique, dont une extrémité 46 est fixée à l'axe 42 du meuble B, tandis que l'autre extrémité 47 est susceptible d'être enroulée autour de l'axe 43 par rotation de celle-ci à l'aide d'un élément d'entraînement en rotation, approprié, tel qu'une clé. L'extrémité supérieure 49 de l'axe 43 est configurée en conséquence. Pour permettre l'accès aux axes 42 et 43, il suffit de prévoir dans la paroi de fond 36 du bac correspondant un évidement approprié 51.

Pour que les axes 42, 43 puissent accomplir leur fonction, ils doivent bien entendu être solidement implantés dans leur traverse 18. Le maintien des axes se fait par deux pattes horizontales 44 situées à une distance verticale appropriée l'une au-dessus de l'autre et obtenues par découpe, l'une dans la paroi latérale droite et l'autre dans la paroi latérale gauche de la traverse. Ces pattes ainsi découpées sont ensuite repliées d'un angle de 90°. L'axe 43 d'enroulement du ruban 45 est inclinable de façon à permettre de déplacer cet axe entre une position de rotation et d'enroulement du ruban et une position de blocage en rotation de cet axe.

A cette fin, l'ouverture 53 de passage de cet axe à travers la paroi supérieure de la traverse présente deux parties, une partie large 54 permettant la rotation de l'axe lorsque celle-ci se trouve dans cette portion et une portion étroite 55 de blocage en rotation de l'axe. Celle-ci est déplaçable à l'aide de la clé entre les deux positions. Ainsi à la fin de l'enroulement du ruban 45 sur l'axe 43, lorsque les deux meubles A et B sont rapprochés, il suffit de faire pivoter l'axe de la zone de rotation 54 dans la position étroite de blocage 55 pour que les deux meubles soient verrouillés dans leur position rapprochée.

En se référant notamment aux figures 7 et 8 on décrira une autre particularité structurelle du meuble frigorifique selon l'invention, obtenu grâce au transfert direct des efforts mécaniques de la paroi arrière dans les dispositifs de pieds 5, avec la possibilité d'abaisser considérablement le bac par rapport aux meubles classiques.

Les figures 7 et 8 montrent un dispositif d'évacuation de l'eau s'accumulant dans le bac, qui remplace les siphons classiques utilisés jusqu'à présent dans des meubles frigorifiques et qui obligent à laisser un espace relativement important entre le bac et le sol. Or, la présente invention, grâce au transfert direct des efforts de la paroi arrière 2 du meuble au dispositif de pied 5 permet un abaissement de la cuve et ainsi de minimiser la hauteur de façade du meuble.

Par rapport au siphon classique, le dispositif d'évacuation 55 selon l'invention comporte essentiellement un flotteur 56 configuré pour obturer l'ouverture d'évacuation 57 de la cuve lorsque la quantité de liquide accumulée au fond de celle-ci est négligeable. Comme le montre les figures, l'ouverture 57 est reliée par un raccord 58 en forme d'un L à un tuyau d'évacuation 60 qui s'étend horizontalement juste en dessous du bac.

L'ouverture 57 qui est située au fond d'un creux circulaire 61 dans la paroi de fond du bac présente un rebord annulaire surélevé 63. Le flotteur 56 comporte un corps sensiblement cylindrique 65 dont le diamètre extérieur est supérieur au rebord annulaire 63 et inférieure au diamètre du creux 61 et est pourvu à sa face arrière d'une partie en saillie 66 dont le diamètre extérieur est inférieur au diamètre de l'ouverture d'évacuation 57 et qui assure le guidage de la tête de flotteur 56 dans cette ouverture. Comme le montre la figure 7, dans sa position d'obturation, la tête de flotteur 65 repose sur le rebord annulaire 53 de l'ouverture d'évacuation 57.

Lorsque la quantité de liquide dans le fond de la cuve augmente de façon à remplir complètement le creux 60, la tête de flotteur 65 est soulevée par le liquide, libère ainsi l'ouverture d'évacuation 57 et permet l'évacuation du liquide de la manière illustrée sur la figure 8. Après l'évacuation, le flotteur peut revenir dans sa position d'obturation.

Il ressort de la description qui vient d'être faite, que le meuble selon l'invention présente de multiples avantages, grâce à la conception générale du meuble assurant un transfert des efforts directement au dispositifs de pied, sans intermédiaire du bac, comme l'accessibilité aisée des pieds et la possibilité de rapprocher deux meubles juxtaposés d'une façon simple, et cette nouvelle conception, du dispositif d'évacuation du liquide accumulée dans le bac.

## Revendications

1. Meuble frigorifique, notamment meuble vertical, du type comprenant une partie formant toit (1), une structure de paroi arrière (2) portant ledit toit (1), des montants porteurs de cette structure (2), des étagères ou plateaux d'exposition de denrées (3), supportés par la structure de paroi arrière (2), un bac (4) logeant un dispositif de refroidissement (8), des ventilateurs (9) de circulation de l'air froid vers le haut du meuble à l'intérieur de la structure de paroi arrière, des dispositifs (5) de support des pieds (6), par lesquels le meuble prend appui sur le sol (7), les efforts mécaniques s'exerçant sur la structure de paroi arrière (2) étant transmis directement aux dispositifs (5) de support des pieds (6), et des moyens d'isolation thermique destinés à éviter une condensation sur le dispositif (5) de support des pieds (6) de l'humidité contenue dans l'air ambiant, **caractérisé en ce qu**'un dispositif de support (5) des pieds (6) est une pièce (18) qui présente une forme générale de L dont la branche la plus longue (20) s'étend sensiblement horizontalement et est destinée à supporter au moins deux pieds (6), et dont la branche verticale (22) est creuse, en ce qu'une extrémité (27) d'un montant est emmanchée sur cette branche verticale (22), et en ce que les moyens d'isolation thermique comprennent un insert (28) en un matériau thermiquement isolant, qui est inséré dans la branche verticale (22) du dispositif (5).

2. Meuble frigorifique selon la revendication 1, **caractérisé en ce que** les moyens destinés à éviter la condensation comportent en outre des lumières (29) de passage de l'air ambiant dans la branche de support (20) des pieds (6), pour améliorer l'échange thermique par convection avec l'air ambiant.

3. Meuble frigorifique selon la revendication 1 ou 2, **caractérisé en ce qu**'il comporte un dispositif de réglage de la hauteur des pieds (6), dont l'organe de réglage (32) est accessible de l'intérieur du bac (4).

4. Meuble frigorifique selon la revendication 3, **caractérisé en ce que** l'organe de réglage est une tige filetée (32) associée à un organe d'appui (31), par lequel le pied prend appui sur le sol (7) et qui est monté rotatif dans un élément formant écrou approprié (33) monté fixe dans le dispositif de support de pieds (5), l'organe de réglage étant accessible à travers une lumière (35) pratiquée dans la paroi de fond (36) du bac (4).

5. Meuble frigorifique selon l'une des revendications 1 à 4, **caractérisé en ce qu**'il comporte un dispositif (55) d'évacuation de l'eau s'accumulant dans le fond du bac (4), qui comporte un flotteur (56) d'obturation d'une ouverture d'évacuation (57) du liquide, qui est reliée à un tuyau d'évacuation (60).

6. Meuble frigorifique selon la revendication 5, **caractérisé en ce que** l'ouverture d'évacuation (57) précitée est disposée dans un creux (61) de la paroi de fond (36) du bac et **en ce que** le flotteur (56) est amené à dégager l'ouverture d'évacuation (7) sous l'effet du liquide s'accumulant dans le creux.

7. Ensemble de meubles frigorifiques selon l'une des revendications précédentes, **caractérisé en ce qu**'il comporte un dispositif permettant de rapprocher un meuble d'un autre meuble axialement aligné, qui comporte essentiellement un organe (42) implanté dans le dispositif de pieds (5) de l'un des meubles, un organe en forme d'un axe (43) monté rotatif dans le dispositif de pied (5) de l'autre meuble et un élément tel qu'un ruban (45) dont une extrémité (46) est fixée sur ledit organe (32) tandis que l'autre extrémité (47) est susceptible d'être enroulée autour de l'axe rotatif (43).

## Claims

1. A refrigerated cabinet, notably a vertical cabinet, of the type comprising a portion forming a roof (1), a rear wall (2) structure bearing said roof (1), uprights bearing this structure (2), shelves or trays (3) for displaying foodstuffs, supported by the rear wall (2) structure, a pan (4) housing a cooling device (8, fans (9) for having cold air flow towards the top of the cabinet inside the rear wall structure, devices (5) for supporting the feet (6), through which the cabinet is supported on the ground (7), the mechanical forces exerted on the rear wall (2) structure being directly transmitted to the devices (5) for supporting the feet (6), and thermal insulation means for avoiding condensation on the device (5) supporting the feet (6), of moisture contained in the ambient air, **characterized in that** a device (5) for supporting the feet (5) is a part (18) which has the general shape of an L, the longest branch (20) of which extends substantially horizontally and is intended for supporting at least two feet (6), and the vertical branch (22) of which is hollow, **in that** an end (27) of an upright is fitted on this vertical branch (22), and **in that** the thermal insulation means comprise an insert (28) in a thermally insulated material, which is inserted into the vertical branch (22) of the device (5).

2. The refrigerated cabinet according to claim 1, **characterized in that** the means for avoiding condensation further include lumens (29) for the passage of ambient air into the supporting branch (20) of the feet (6) to improve heat exchange by convection with the ambient air.

3. The refrigerated cabinet according to claim 1 or 2, **characterized in that** it includes a device for adjusting the height of the feet (6), the adjustment member (32) of which is accessible from the inside of the pan (4).

4. The refrigerated cabinet according to claim 3, **characterized in that** the adjustment member is a threaded rod (32) associated with a supporting member (31) through which the foot is supported on the ground (7) and which is rotatably mounted in an appropriate component forming a nut (33) fixedly mounted in the device for supporting the feet (5), the adjustment member being accessible through a lumen (35) provided in the bottom wall (36) of the pan (4).

5. The refrigerated cabinet according any of claims 1 to 4, **characterized in that** it includes a device (55) for discharging water accumulating in the bottom of the pan (4), which includes a float (56) for blocking a discharge port (57) for the liquid, which is connected to a discharge tube (60).

6. The refrigerated cabinet according to claim 5, **characterized in that** the aforementioned discharge port (57) is positioned in a recess (61) of the bottom wall (36) of the pan, and **in that** the float (56) is caused to clear the discharge port (7) under the effect of the liquid accumulating in the recess.

7. The set of refrigerated cabinets according to any of the preceding claims, **characterized in that** it includes a device for bringing a cabinet closer to another axially aligned cabinet, which substantially includes a member (42) set up in the feet supporting device (5) of one of the cabinets, a member in the form of an axis (43) rotatably mounted in the feet supporting device (5) of the other cabinet and a component such as a strip (45), one end of which (46) is attached onto said member (32) whereas the other end (47) is capable of being wound around the rotary axis (43).

## Patentansprüche

1. Kühlmöbel, vor allem vertikales Möbel, in einer Art, einen dachbildenden Teil (1), eine das besagte Dach (1) tragenden Rückwandstruktur (2), diese Struktur (2) tragende Streben, von der Rückwandstruktur (2) getragene Regalbretter oder Platten zur Auslage von Lebensmitteln (3), einen Behälter (4) zur Aufnahme einer Kühlvorrichtung (8), Umlüfter (9) zum Umschlag der Kaltluft in Richtung Oberseite des Möbels innerhalb der Rückwandstruktur, Vorrichtungen (5) zur Abstützung der Füße (6), mit denen sich das Möbel auf dem Boden (7) abstützt, wobei die mechanische Beanspruchung, die auf die Rückwandstruktur (2) wirkt, direkt auf die Vorrichtungen (5) zum Abstützen der Füße (6) übertragen wird, und Mittel zur thermischen Isolation, die dazu bestimmt sind, eine Kondensation der in der Umgebungsluft enthaltenen Feuchtigkeit auf der Vorrichtung (5) zur Abstützung der Füße (6) zu verhindern, umfassend, **dadurch gekennzeichnet, dass** eine Vorrichtung zur Abstützung (5) der Füße (6) ein Teil (18) ist, das im allgemeinen eine L-Form aufweist, dessen längere Abzweigung (20) sich etwa waagerecht erstreckt und dazu bestimmt ist, mindestens zwei Füße (6) abzustützen, und dessen senkrechte Abzweigung (22) hohl ist, und **dadurch**, dass ein Ende (27) einer Strebe über dieser senkrechten Abzweigung (22) angestückt ist, und **dadurch**, dass die Mittel zur thermischen Isolierung einen Einsatz (28) aus einem thermisch isolierenden Material umfassen, der in die senkrechte Abzweigung (22) der Vorrichtung (5) eingepasst ist.

2. Kühlmöbel nach Anspruch 1, **dadurch gekennzeichnet, dass** die Mittel zur Verhinderung von Kondensation außerdem Schlitzlöcher (29) zum Durchlass der Umgebungsluft in die Strebe zur Abstützung (20) der Füße (6) umfassen, um den thermischen Austausch durch Konvektion mit der Umgebungsluft zu verbessern.

3. Kühlmöbel nach Anspruch 1 oder 2, **dadurch gekennzeichnet, dass** es eine Vorrichtung zum Einstellen der Höhe der Füße (6) umfasst, deren Stellorgan (32) vom Innern des Behälters (4) zugänglich ist.

4. Kühlmöbel nach Anspruch 3, **dadurch gekennzeichnet, dass** das Stellorgan eine Gewindestange (32) ist, die mit einem Abstützorgan (31) verbunden ist, durch das sich der Fuß auf dem Boden (7) abstützt und das rotierend in einem geeigneten schraubenbildenden Element (33) befestigt ist, das in der Vorrichtung zur Abstützung der Füße (5) fest verbunden ist, wobei das Stellorgan über eine in die Bodenplatte (36) des Behälters (4) eingearbeitete Öffnung (35) zugänglich ist.

5. Kühlmöbel nach einem der Ansprüche 1 bis 4, **dadurch gekennzeichnet, dass** es eine Vorrichtung (55) zur Ableitung des sich am Boden des Behälters (4) ansammelnden Wassers aufweist, der einen Schwimmer (56) zum Verschluss einer Öffnung (57) zum Ablassen der Flüssigkeit aufweist, die mit einer Ablassleitung (60) verbunden ist.

6. Kühlmöbel nach Anspruch 5, **dadurch gekennzeichnet, dass** die vorgenannte Ablassöffnung (57) in einer Aussparung (61) der Bodenplatte (36) des Behälters angeordnet ist und **dadurch**, dass der Schwimmer (56) die Ablassöffnung (7) unter Einwirkung der sich in der Aussparung ansammelnden Flüssigkeit freigibt.

7. Kühlmöbelgruppe nach einem der vorhergehenden Ansprüche, **dadurch gekennzeichnet, dass** sie eine Vorrichtung zur Annäherung eines Möbels an ein anderes axial ausgerichtetes Möbel umfasst, die im wesentlichen ein Organ (42) aufweist, das in der Fußvorrichtung (5) eines der Möbel untergebracht ist, ein Organ in Form einer Achse (43), das in der Fußvorrichtung (5) des anderen Möbels rotierend montiert ist und ein Element wie zum Beispiel ein Band (45), von dem ein Ende (46) an dem besagten Organ (32) befestigt ist, währenddessen das andere Ende (47) um die rotierende Achse (43) aufgerollt werden kann.
